# EUROPÄISCHE PATENTANMELDUNG

(11) **EP 0 039 489 A1**
(43) Veröffentlichungstag der Anmeldung: **11.11.1981**
(21) Anmeldenummer: 81103284.6
(22) Anmeldetag: 30.04.1981
(51) Int. Cl.: A63C 9/20

(54) **Schibindung, insbesondere Tourenbindung**

(30) Priorität: 05.05.1980 IT 481880
(71) Anmelder: Lösch, Leo, Lana (Bolzano) (IT)
(72) Erfinder: Lösch, Leo, Lana (Bolzano) (IT)
(74) Vertreter: Weickmann, Heinrich, Dipl.-Ing.

(57) **Zusammenfassung**

Die Anmeldung bezieht sich auf eine Schibindung, welche in eine bekannte Bindung, bestehend aus einer Spitzen- und Fersensicherheitsautomatik, eingesetzt werden kann und welche den Gebrauch von bekannten Bindungen auch für Tourenschi ermöglicht, wobei die Sicherheit auch beim Tragen von Schuhen mit Profilsohle gegeben ist.

## Beschreibung

Es sind Schibindungen bekannt,welche für Pisten und Touren verwendbar sind und welche das Anheben der Ferse beim Aufstieg mit Steigfellen ermöglichen. Diese Bindungen gewähren jedoch nur eine gewisse Sicherheit wenn Schischuhe d.h. mit steifer glatter Sohle, geragen werden. Für Alpin-Schi = touren ist jedoch das Tragen von Schuhen mit profi lierter elastischer Sohle und Steigvorrichtung erforderlich.

Außerdem werden die bekannten Bindungen, welche für Touren angepaßt werden können, nicht den Auforderungen beider Einsatzgebiete gerecht und ihre Funktion ist oft Grund von Ermüdungen des Sportlers während einer oder mehrerer Fasen der Tour. Die Erfindung stellt sich die Aufgabe eine Bindung zu schaffen, welche in eine bekannte Pisten-Schi bindung einsetzbar ist, wobei die einwandfreie Funktion dieser Bindung beibehalten wird und diese für Bergschuhe jeglicher Ausführung angepaßt werden kann, insbesondere für Schuhe mit pro filierter, biegsamer Sohle ; weiters soll die Funktion während der Aufstiegfase verbessert werden .

Zur Lösung dieser Aufgabe schlägt die Erfindung die Anwendung einer Grundplatte, vorzugsweise aus rostfreiem Stahl vor, - welche geiegnete Form hat um in die bekannte Pistenbindung, durch Regulieren des vorgesehenen Einstellmechanismus, eingesetzt zu werden ; auf dieser Grundplatte sind bekannte Haltevorrichtungen für den Schuh, welcher gegebenenfalls eine biegsame, profilierte Sohle aufwei sen kann, vorgesehen. Die untere, glatte Ober - fläche der steifen Grundplatte gewährleistet die Funktionstüchtigkeit der bekannten Pisten - bindung.

Auf der steifen Grundplatte, welche die Umrisse einer Schischuhsohle aufweist ist im Bereich der Fußspitze eine anwinkelbare Platte angelenkt . Diese anwinkelbare Platte ist erfindungsgemäß

mit einem Scharnierelement und einem Bügel zum Einführen der Schuhspitze versehen, dieses Element kann einen Sockel zur Halterung von Harscheisen aufweisen, weiters ist an der anwinkelbaren Platte in Fersennähe ein bekannter Haltemechanismus bestehend aus Kipphebel und Zugkabel für den Schuhabsatz vorgesehen. Zwischen dem, der Schuhspitze zugeteilten. Element der anwinkelbaren Platte und dem des Schuhabsatzes ist ein bekannter elastischer oder gelenkiger Teil vorgesehen, welcher das Fest setzen beziehungsweise Ausklinken des Absatzelements von der Grundplatte ermöglicht.

Erfindungsgemäß ist im Bereih des Schuhabsatzes, beziehungsweise zwischen der Grundplatte und der anwinkelbaren Platte ein nach oben ausschwenkbarer Bügel vorgesehen,welcher insbesondere während des Aufstieges, den Absatz in erhöhter Lage in Bezug auf den Schi abstützt. Erfindungsgemäß können auch Einlagen vorgesehen sein um eine angewinkelte Stellung des Schuhes zu erreichen.

Die Schwenkbewegung zwischen der Grundplatte und der anwinkelbaren Platte ist durch die Wirkung von einer oder mehreren Federn oder ähnlichen Elementen begrenzt wodurch das Queren in Diagonale erleichtert wird.

Die Erfindung wird anhand der beigefügten Zeichnung, welche ein vorzuziehendes erfindungs gemäßesAusführungsbeispiel schematisch darstellt näher erklärt.

Die Fig. 1 stellt einen Längsschnitt durch eine erfindungsgemäße Bindung dar.

Die steife Platte 1 mit Spitzenteil 1a und Ab satzteil 1b kann durch seine einer Schischuhsohle ähnliche Form in die traditionelle Sicherheits bindung eingesetzt werden, ohne deren Funktions tüchtigkeit zu beeinträchtigen, weil die untere Fläche der Grundplatte 1 glatt ist. An der Ober seite weist die Grundplatte 1 mehrere bewegliche Elemente auf, welche das Einsetzen und Festhalten des Schuhes 9 auch mit profilierter, elasti scher Sohle ermöglicht.

Im Bereich der Schuhspitze 1a ist mittels Bol zen 2c eine Platte beweglich angelenkt, welche aus einem Scharnierteil 2, aus einem bieg samen Teil 4 und dem Absatzteil 5 besteht. Das Scharnierteil 2 weist Löcher 2b auf in welche die Enden eines Bügels 3 zur Halterung der Schuhspitze eingreifen, außerdem kann ein Sockel vorgesehen sein, welcher das Anbringen eines Gleitschutzes, wie Harscheisen, ermöglicht. Das Absatzteil 5 weist Seitenränder 5a mit Boh rungen 5b auf in welche die Zugkabelenden.6 eingeführt werden welche das Festklemmen 8a des Absatzes des Schuhes 9 durch den Hebel 8 ermöglichen.

Das Absatzelement 5 rastet mit einem Ansatz oder der Hinterkante unter einem Vorsprung 1c oder anderem Haltesitz, welcher von der steifen Grund platte 1 absteht,ein. Diese Verbindung zwischen der in Richtung 2a schwenkbaren Platte und der Grundplatte 1 kann durch Biegen und Verschieben in Richtung 4a des elastischen Elements 4 zwischen den Teilen 2 und 5 gelöst werden. An der schwenkbaren Platte kann im Bereich vor dem Absatz ein Sockel zur Einstellung der Höhe des Absatzes in Bezug auf die Schuhspitze vorgesehen sein. Im Bereich des Absatzes ist ein Bügel 7 in Richtung 7a schwenkbar vorgesehen_{J}welcher während des Auf - stieges den Absatz in hochgehobener Stellung ab = stützt. Um die beiden Endstellungen des Bügels 7 festzulegen ist die Lagerung mit Einrastkerben ver sehen.

Erfindungsgemäß können auch Einlagen 11 zur Bestimmung der Anwinkelung des Schuhes vorgesehen sein. Erfindungsgemäß erfolgt die Anwinkelung 2a zwischen der Grundplatte 1 und der beweglichen Platte unter der Einwirkung einer oder mehrerer Federn, welche am Bolzen 2c und/oder im Bereich des Absatzes und /oder zwischen den Platten vorgesehen sein können.

## Patentansprüche

1 - Schibindung, insbesondere Tounenbindung,dadurch gekennzeichnet, daß sie aus einer steifen Platte (1) besteht, welche die Umrisse einer Schuhsohle mit Spitzenteil (1a) und Absatzteilen(1b) auf - weist und so geformt ist,daß diese in eine herkömmliche Sicherheitsbindung einsetzbar ist, wobei diese durch den vorgesehenen Stellmechanismus angepaßt werden kann, daß insbesondere wegen der glatten Berührungsfläche zwischen der steifen Platte (1) und dem Schi die einwandfreie Funktion der Bindung beibehalten wird und daß diese Platte verstellbare Halteelemente aufweist, welche das sichere Fest halten von Schuhen, auch mit profilierter.elastischer Sohle , z.B. vom Typ Vibram, eventuell samt Gleitschutzvorrichtungen, wie Harscheisen ermö = glichen und dabei die typischen Bewegungen ermöglichen wie sie für Schitouren außerhalb der Pisten und beim Aufstieg mit Schiern ausgeführt werden.

2 - Schibindung, gemäß dem vorherigen Anspruch, dadurch gekennzeichnet, daß die steife Platte (1) eine schwenkbare (2a) an der Spitze (1a) mittels Bolzen (2c) angelenkte Platte aufweist, welche aus einem Spitzenteil (2) mit Bügel (3) zum Einsetzen der Spitze des Schuhes (9), einem biegsamen oder gelenkigem Element (4) und einem Absatzelement (5), welches mit bekannten Zugkabeln (6) und Klemmhebel (8) zum Festhalten des Schuhes ausgestattet ist und daß das Ab = satzteil (5) unter einem Vorsprung (1c) der steifen Platte (1) einrasten kann, beziehungsweise ausgeklinkt (4a) werden kann indem das biegsame oder gelenkige Element (4) verformt wird und wodurch die Schwenkbewegung (2a) frei gegeben oder arretiert wird.

3 - Schibindung gemäß der vorhergehenden Ansprüche , dadurch gekennzeichnet, daß die Schwenkbewegung (2a) zwischen der anwinkelbaren Platte (4) und der steifen Platte (1) durch eine oder mehrere Federn oder elastische Elemente welche am Bolzen (2c) und/oder zwischen den beiden Platten (1,4) vorgesehen sind, überwacht und begrenzt wird.

4 - Schibindung, gemäß der vorhergehenden An sprüche, dadurch gekennzeichnet, daß zum Abstützen des Absatzes des Schuhes (9) in erhoh ter Lage ein Bügel (7) vorgesehen ist, welcher ausschwenkbar (7a) ist und an der steifen Platte (1) oder schwenkbaren Platte angelenkt ist und daß ein oder mehrere Beilagen (11) die Anwinkelung des Schuhes zum Schi bestimmen können.
